# EUROPÄISCHE PATENTSCHRIFT

(11) **EP 2 716 747 B1**
(45) Veröffentlichungstag und Bekanntmachung des Hinweises auf die Patenterteilung: **14.08.2019**
(21) Anmeldenummer: 13185863.1
(22) Anmeldetag: 25.09.2013
(51) Int. Cl.: C11D 1/83, C11D 10/04

(54) **Leistungsstarke Tensidmischung und Waschmittel enthaltend diese**
High-performance mixtures of surfactants and laundry detergent compositions thereof
Mélange des agents tensioactifs à haute performance et lessive le contenant

(30) Priorität: 02.10.2012 DE 102012218020
(43) Veröffentlichungstag der Anmeldung: 09.04.2014
(73) Patentinhaber: Henkel AG & Co. KGaA, 40589 Düsseldorf (DE)
(72) Erfinder: Vockenroth, Inga Kerstin, 40597 Düsseldorf (DE); Wikker, Eva-Maria, 40789 Monheim (DE); Luneau, Benoit, 40225 Düsseldorf (DE)

(56) Entgegenhaltungen:
- EP-A1- 1 441 024
- DE-A1- 4 026 809
- DE-A1- 4 236 506
- US-A1- 2003 092 594
- US-A1- 2009 054 294

## Beschreibung

Die Erfindung betrifft eine Tensidmischung, die in Waschmitteln eine verbesserte Reinigungsleistung bei niedrigen Temperaturen Wirkung aufweist. Die Erfindung betrifft auch die Verwendung der Tensidmischungen und Waschmittel, enthaltend die Tensidmischung.

Die in den Waschmitteln enthaltenen Tenside entfalten ihre optimale Wirksamkeit dann, wenn sie vollständig gelöst sind. Eine physikalische Größe für das Löseverhalten von Tensiden ist der sogenannte Krafft-Punkt, der eine Bezeichnung für diejenige Temperatur ist, bei der die Löslichkeit von ionischen Tensiden infolge der Bildung von Micellen stark zunimmt. Waschmittel enthalten vorzugsweise solche Tenside, deren Krafft-Punkt oberhalb der Waschtemperatur liegt.

Während in früheren Zeiten die Haushaltswäsche im Wesentlichen aus Textilien aus Baumwolle bestand, die bei Temperaturen von 60°C und darüber gewaschen wurde, sind die modernen Textilien in der Regel gegenüber höheren Temperaturen empfindlich. Die Verbraucher wählen daher zunehmend Waschtemperaturen unterhalb von oder bis zu 40°C. Dieser Trend wird durch ein zunehmendes ökologisches Bewußtsein und Energiesparbemühungen unterstützt, da niedrigere Waschtemperaturen geringeren Stromverbrauch und einen verringerten CO₂-Ausstoß bedeuten.

Bei der Angebotsform Flüssigwaschmittel können diese beim Vertrieb oder der Lagerung bisweilen Temperaturen bis zum oder unterhalb des Gefrierpunktes von Wasser ausgesetzt sein. Bei ungenügender Kältestabilität der Waschmittel-Suspension/Emulsion können Phasentrennungen auftreten, die zu einer ungenauen Dosierung des Waschmittels während der Anwendung führen, wenn sich die Feststoffe am Boden des Behälters absetzen.

Zur Lösung des Problems der Kältestabilität von wäßrigen Flüssigwaschmitteln wird eine sogenannte Krafft-Punkt-Erniedrigung angestrebt, die zu kältestabileren Flüssigwaschmitteln führt.

Der vorliegenden Erfindung lag die Aufgabe zugrunde, eine Tensidzusammensetzung zur Verfügung zu stellen, die bereits bei Waschtemperaturen unterhalb von 40°C hervorragende Wirksamkeit zeigt und die in Waschmitteln für die textile Haushaltswäsche eingesetzt werden können. Darüber hinaus bestand die Aufgabe der vorliegenden Erfindung darin, wasserlösliche Tensidgemische zu entwickeln, die zu guten Kältestabilitäten und guten Wasserlöslichkeiten von damit hergestellten Flüssigwaschmitteln führen.

Die Druckschrift DE 40 26 809 A1 betrifft flüssige Waschmittel, enthaltend ein Gemisch aus anionischem Tensid und nichtionischem Tensid, bei dem der Anteil an nichtionischem Tensid überwiegt und als Verdickungsmittel Alkylpolyglykosid-Verbindungen mit einer linearen Alkylgruppe mit 8 bis 20 Kohlenstoffatomen und einem Polymerisationsgrad (D.P.) im Bereich von 1,35 bis 2,50.

In Druckschrift EP 1 441 024 A1 werden Zusammensetzungen beschrieben, die eine Mischung aus Fettalkoholethersulfat-Kaliumsalz, C₄₋₂₂-Alkyl- und/oder C₄₋₂₂-Alkenyloligoglykosid und einer Kombination spezieller Fettalkoholpolyglykolether enthalten. Diese Zusammensetzungen eignen sich unter anderem zur Herstellung von ölhaltigen Textilwaschmitteln.

Die Druckschrift DE 42 36 506 A1 betrifft wässrige Handgeschirrspülmittel mit verbesserter Kältestabilität, enthaltend eine Mischung aus anionischem Tensid, C₆₋₂₂-Alkyl- und/oder C₆₋₂₂-Alkenyloligoglykosid und einer Kombination spezieller Fettalkoholpolyglykolether.

Gemäß Druckschrift US 2009/0054294 A1 betrifft Textilwaschmittel, die anionisches Tensid, mindestens ein Enzym, mindestens ein anorganisches Salz und mindestens eine Säure enthalten und eine spezifische Nachhaltigkeit gemäß Nachhaltigkeitsindex (SI) von mindestens 3 besitzt.

Überraschenderweise wurde festgestellt, daß eine Kombination aus mindestens einem anionischen Tensid und mindestens einem speziellen nichtionischen Tensid bereits bei Waschtemperaturen unterhalb von 40°C eine große Waschaktivität zeigt und dazu geeignet ist, in Waschmittel für die Haushaltswäsche eingearbeitet zu werden. Zudem zeichnen sich flüssige Waschmittel, die die erfindungsgemäße Tensidmischung enthalten, durch eine verbesserte Kältestabilität aus.

Gegenstand der vorliegenden Erfindung ist eine Tensidmischung, enthaltend
a) mindestens ein anionisches Tensid,
b) mindestens ein nichtionisches Tensid der Formel (I)

   R¹O-[G]ₚ (I),

   in der R¹ für -(CH₂)₇-CH₃ oder -(CH₂)₉-CH₃, G für einen Zuckerrest mit 5 oder 6 Kohlenstoffatomen und p für Zahlen von 1 bis 10 steht,
wobei das nichtionische Tensid der Formel (I) in einer Menge von 35 bis 55 Gew.-%, bezogen auf die Gesamtmenge aller nichtionischen Tenside enthalten ist.

Es hat sich überraschenderweise gezeigt, daß durch dieses erfindungsgemäße Tensidsystem bereits bei Waschtemperaturen unterhalb von 40°C sehr gute Waschleistungen, insbesondere in flüssigen Waschmitteln, erreicht werden können. Dieses Tensidsystem ermöglicht, auch ohne Zusatz spezieller Stabilisatoren, kältestabile flüssige Waschmittel bereitzustellen.

Ein weiterer Gegenstand der vorliegenden Erfindung ist ein Waschmittel, enthaltend
a) mindestens ein anionisches Tensid,
b) mindestens ein nichtionisches Tensid der Formel (I)

   R¹O-[G]ₚ (I),

   in der R¹ für -(CH₂)₇-CH₃ oder -(CH₂)₉-CH₃, G für einen Zuckerrest mit 5 oder 6 Kohlenstoffatomen und p für Zahlen von 1 bis 10 steht,
wobei das nichtionische Tensid der Formel (I) in einer Menge von 35 bis 55 Gew.-%, bezogen auf die Gesamtmenge aller nichtionischen Tenside enthalten ist.

Aus der Angabe, daß das nichtionische Tensid der Formel (I) in einer Menge von 35 bis 55 Gew.-%, bezogen auf die Gesamtmenge aller nichtionischen Tenside enthalten ist, folgt direkt, daß das Tensid der Formel (I) nicht als alleiniges nichtionisches Tensid eingesetzt wird, sondern daß die erfindungsgemäße Tensidmischung bzw. das erfindungsgemäße Waschmittel mindestens zwei nichtionische Tenside enthält. In anderen Worten ist ein erster Gegenstand der vorliegenden Erfindung eine Tensidmischung, enthaltend
a) mindestens ein anionisches Tensid,
b) mindestens ein nichtionisches Tensid der Formel (I)

   R¹O-[G]ₚ (I),

   in der R¹ für -(CH₂)₇-CH₃ oder -(CH₂)₉-CH₃, G für einen Zuckerrest mit 5 oder 6 Kohlenstoffatomen und p für Zahlen von 1 bis 10 steht,
c) mindestens ein weiteres nichtionisches Tensid,
wobei das nichtionische Tensid der Formel (I) in einer Menge von 35 bis 55 Gew.-%, bezogen auf die Gesamtmenge aller nichtionischen Tenside [b) + c)] enthalten ist.

Der zweite Gegenstand der vorliegenden Erfindung ist demnach in anderen Worten ein Waschmittel, enthaltend
a) mindestens ein anionisches Tensid,
b) mindestens ein nichtionisches Tensid der Formel (I)

   R¹O-[G]ₚ (I),

   in der R¹ für -(CH₂)₇-CH₃ oder -(CH₂)₉-CH₃, G für einen Zuckerrest mit 5 oder 6 Kohlenstoffatomen und p für Zahlen von 1 bis 10 steht,
c) mindestens ein weiteres nichtionisches Tensid,
wobei das nichtionische Tensid der Formel (I) in einer Menge von 35 bis 55 Gew.-%, bezogen auf die Gesamtmenge aller nichtionischen Tenside [b) + c)] enthalten ist.

Die erfindungsgemäße Tensidmischung bzw. das erfindungsgemäße Waschmittel enthält mindestens drei Tenside, kann aber auch vier, fünf oder mehr verschiedene Tenside enthalten. Als erstes Tensid a) wird erfindungsgemäß mindestens ein anionisches Tensid eingesetzt.

Als anionische Tenside eignen sich in erfindungsgemäßen Tensidmischungen bzw. in erfindungsgemäßen Waschmitteln alle anionischen oberflächenaktiven Stoffe. Diese sind gekennzeichnet durch eine wasserlöslich machende, anionische Gruppe wie z. B. eine Carboxylat-, Sulfat-, Sulfonat- oder Phosphat-Gruppe und eine lipophile Alkylgruppe mit etwa 8 bis 30 C-Atomen. Zusätzlich können im Molekül Glykol- oder Polyglykolether-Gruppen, Ester-, Ether- und Amidgruppen sowie Hydroxylgruppen enthalten sein. Beispiele für geeignete anionische Tenside sind, jeweils in Form der Natrium-, Kalium- und Ammonium- sowie der Mono-, Di- und Trialkanolammoniumsalze mit 2 bis 4 C-Atomen in der Alkanolgruppe,
- lineare und verzweigte Fettsäuren mit 8 bis 30 C-Atomen (Seifen),
- Ethercarbonsäuren der Formel R-O-(CH₂-CH₂O)ₓ-CH₂-COOH, in der R eine lineare Alkylgruppe mit 8 bis 30 C-Atomen und x = 0 oder 1 bis 16 ist,
- Acylsarcoside mit 8 bis 24 C-Atomen in der Acylgruppe,
- Acyltauride mit 8 bis 24 C-Atomen in der Acylgruppe,
- Acylisethionate mit 8 bis 24 C-Atomen in der Acylgruppe,
- Sulfobernsteinsäuremono- und -dialkylester mit 8 bis 24 C-Atomen in der Alkylgruppe und Sulfobernsteinsäuremono-alkylpolyoxyethylester mit 8 bis 24 C-Atomen in der Alkylgruppe und 1 bis 6 Oxyethylgruppen,
- lineare Alkansulfonate mit 8 bis 24 C-Atomen,
- lineare Alpha-Olefinsulfonate mit 8 bis 24 C-Atomen,
- Alpha-Sulfofettsäuremethylester von Fettsäuren mit 8 bis 30 C-Atomen,
- Alkylsulfate und Alkylpolyglykolethersulfate der Formel R-O(CH₂-CH₂O)ₓ-OSO₃H, in der R eine bevorzugt lineare Alkylgruppe mit 8 bis 30 C-Atomen und x = 0 oder 1 bis 12 ist,
- Gemische oberflächenaktiver Hydroxysulfonate,
- sulfatierte Hydroxyalkylpolyethylen- und/oder Hydroxyalkylenpropylenglykolether
- Sulfonate ungesättigter Fettsäuren mit 8 bis 24 C-Atomen und 1 bis 6 Doppelbindungen,
- Ester der Weinsäure und Zitronensäure mit Alkoholen, die Anlagerungsprodukte von etwa 2-15 Molekülen Ethylenoxid und/oder Propylenoxid an Fettalkohole mit 8 bis 22 C-Atomen darstellen,
- Alkyl- und/oder Alkenyletherphosphate der Formel (TI), in der R²⁹ bevorzugt für einen aliphatischen Kohlenwasserstoffrest mit 8 bis 30 Kohlenstoffatomen, R³⁰ für Wasserstoff, einen Rest (CH₂CH₂O)ₙR²⁹ oder X, n für Zahlen von 1 bis 10 und X für Wasserstoff, ein Alkali- oder Erdalkalimetall oder NR³¹R³²R³³R³⁴, mit R³¹ bis R³⁴ unabhängig voneinander stehend für einen C₁ bis C₄ - Kohlenwasserstoffrest, steht,
- sulfatierte Fettsäurealkylenglykolester der Formel (TII)

   R³⁵CO(AlkO)ₙSO₃M (TII)

   in der R³⁵CO- für einen linearen oder verzweigten, aliphatischen, gesättigten und/oder ungesättigten Acylrest mit 6 bis 22 C-Atomen, Alk für CH₂CH₂, CHCH₃CH₂ und/oder CH₂CHCH₃, n für Zahlen von 0,5 bis 5 und M für ein Kation steht, wie sie in der DE-OS 197 36 906.5 beschrieben sind,
- Monoglyceridsulfate und Monoglyceridethersulfate der Formel (TIII), in der R³⁶CO für einen linearen oder verzweigten Acylrest mit 6 bis 22 Kohlenstoffatomen, x, y und z in Summe für 0 oder für Zahlen von 1 bis 30, vorzugsweise 2 bis 10, und X für ein Alkali- oder Erdalkalimetall steht. Typische Beispiele für im Sinne der Erfindung geeignete Monoglycerid(ether)sulfate sind die Umsetzungsprodukte von Laurinsäuremonoglycerid, Kokosfettsäuremonoglycerid, Palmitinsäuremonoglycerid, Stearinsäuremonoglycerid, Ölsäuremonoglycerid und Talgfettsäuremonoglycerid sowie deren Ethylenoxidaddukte mit Schwefeltrioxid oder Chlorsulfonsäure in Form ihrer Natriumsalze.
   Vorzugsweise werden Monoglyceridsulfate der Formel (TIII) eingesetzt, in der R³⁶CO für einen linearen Acylrest mit 8 bis 18 Kohlenstoffatomen steht.

Bevorzugte anionische Tenside in erfindungsgemäßen Tensidmischungen bzw. in erfindungsgemäßen Waschmitteln sind Alkylsulfate, Alkylpolyglykolethersulfate und Ethercarbonsäuren mit 10 bis 18 C-Atomen in der Alkylgruppe und bis zu 12 Glykolethergruppen im Molekül sowie Sulfobernsteinsäuremono- und -dialkylester mit 8 bis 18 C-Atomen in der Alkylgruppe und Sulfobernsteinsäuremonoalkylpolyoxyethylester mit 8 bis 18 C-Atomen in der Alkylgruppe und 1 bis 6 Oxyethylgruppen.

Bevorzugte erfindungsgemäße Tensidmischungen bzw. erfindungsgemäße Waschmittel enthalten mindestens ein Tensid der Formel

R¹-O-(AO)ₙ-SO3⁻X⁺.

In dieser Formel steht R¹ für einen linearen oder verzweigten, substituierten oder unsubstituierten Alkyl-, Aryl- oder Alkylarylrest, vorzugsweise für einen linearen, unsubstituierten Alkylrest, besonders bevorzugt für einen Fettalkoholrest. Bevorzugte Reste R¹ sind ausgewählt aus Decyl-, Undecyl-, Dodecyl-, Tridecyl-, Tetradecyl, Pentadecyl-, Hexadecyl-, Heptadecyl-, Octadecyl-, Nonadecyl-, Eicosylresten und deren Mischungen, wobei die Vertreter mit gerader Anzahl an C-Atomen bevorzugt sind. Besonders bevorzugte Reste R¹ sind abgeleitet von C₁₂-C₁₈-Fettalkoholen, beispielsweise von Kokosfettalkohol, Talgfettalkohol, Lauryl-, Myristyl-, Cetyl- oder Stearylalkohol oder von C₁₀-C₂₀-Oxoalkoholen.

AO steht für eine Ethylenoxid- (EO) oder Propylenoxid- (PO) Gruppierung, vorzugsweise für eine Ethylenoxidgruppierung. Der Index n steht für eine ganze Zahl von 1 bis 50, vorzugsweise von 1 bis 20 und insbesondere von 2 bis 10. Ganz besonders bevorzugt steht n für die Zahlen 2, 3, 4, 5, 6, 7 oder 8. X, steht für ein einwertiges Kation oder den n-ten Teil eines n-wertigen Kations, bevorzugt sind dabei die Alkalimetallionen und darunter Na⁺ oder K⁺, wobei Na⁺ äußerst bevorzugt ist. Weitere Kationen X+ können ausgewählt sein aus NH₄⁺, ½ Zn²⁺,½ Mg²⁺,½ Ca²⁺,½ Mn²⁺, und deren Mischungen.

Zusammenfassend enthalten besonders bevorzugte erfindungsgemäße Tensidmischungen bzw. erfindungsgemäße Waschmittel mindestens ein anionisches Tensid, ausgewählt aus Fettalkoholethersulfaten der Formel A-1 mit k = 11 bis 19, n = 2, 3, 4, 5, 6, 7 oder 8. Ganz besonders bevorzugte Vertreter sind Na-C₁₂₋₁₄ Fettalkoholethersulfate mit 2 EO (k = 11-13, n = 3 in Formel A-1).

Anionische Tenside a) sind in der Tensidmischung vorzugsweise zu einem bestimmten Gewichtsanteil enthalten, wobei sich die Mengenangaben auf die gesamte Tensidmischung, d.h. auf die Gesamtmenge an allen Tensiden beziehen. Diese Summe der Tenside wird erfindungsgemäß als 100% normiert.

Erfindungsgemäß bevorzugte Tensidmischungen oder flüssige Waschmittel sind dadurch gekennzeichnet, daß sie bezogen auf die Gesamtmenge der Tenside 20 bis 40 Gew.-%, vorzugsweise 22,5 bis 39 Gew.-%, weiter bevorzugt 25 bis 38 Gew.-% und insbesondere 27,5 bis 35 Gew.-% Fettalkoholethersulfat(e) enthalten.

Bevorzugte erfindungsgemäße Tensidmischungen bzw. erfindungsgemäße Waschmittel enthalten mindestens ein Tensid der Formel

R³-A-SO₃⁻Y⁺.

In dieser Formel steht R³ für einen linearen oder verzweigten, substituierten oder unsubstituierten Alkyl-, Aryl- oder Alkylarylrest und die Gruppierung -A- für -O- oder eine chemische Bindung. In anderen Worten lassen sich durch die vorstehende Formel Sulfat- (A = O) oder Sulfonat- (A = chemische Bindung) -tenside beschreiben. In Abhängigkeit von der Wahl der Gruppierung A sind bestimmte Reste R³ bevorzugt. Bei den Sulfattensiden (A = O) steht R³ vorzugsweise für einen linearen, unsubstituierten Alkylrest, besonders bevorzugt für einen Fettalkoholrest. Bevorzugte Reste R¹ sind ausgewählt aus Decyl-, Undecyl-, Dodecyl-, Tridecyl-, Tetradecyl, Pentadecyl-, Hexadecyl-, Heptadecyl-, Octadecyl-, Nonadecyl-, Eicosylresten und deren Mischungen, wobei die Vertreter mit gerader Anzahl an C-Atomen bevorzugt sind. Besonders bevorzugte Reste R¹ sind abgeleitet von C₁₂-C₁₈-Fettalkoholen, beispielsweise von Kokosfettalkohol, Talgfettalkohol, Lauryl-, Myristyl-, Cetyl- oder Stearylalkohol oder von C₁₀-C₂₀-Oxoalkoholen.
X, steht für ein einwertiges Kation oder den n-ten Teil eines n-wertigen Kations, bevorzugt sind dabei die Alkalimetallionen und darunter Na⁺ oder K⁺, wobei Na⁺ äußerst bevorzugt ist. Weitere Kationen X+ können ausgewählt sein aus NH₄⁺, ½ Zn²⁺,½ Mg²⁺,½ Ca²⁺,½ Mn²⁺, und deren Mischungen.
Solche besonders bevorzugten Tenside sind ausgewählt aus Fettalkoholsulfaten der Formel A-2 mit k = 11 bis 19. Ganz besonders bevorzugte Vertreter sind Na-C₁₂₋₁₄ Fettalkoholsulfate (k = 11-13 in Formel A-2).
Bei den Sulfonattensiden (A = chemische Bindung), welche gegenüber den Sulfattensiden bevorzugt sind, steht R³ vorzugsweise für einen linearen oder verzweigten unsubstituierten Alkylarylrest. Auch hier steht X für ein einwertiges Kation oder den n-ten Teil eines n-wertigen Kations, bevorzugt sind dabei die Alkalimetallionen und darunter Na⁺ oder K⁺, wobei Na⁺ äußerst bevorzugt ist. Weitere Kationen X+ können ausgewählt sein aus NH₄⁺, ½ Zn²⁺,½ Mg²⁺,½ Ca²⁺,½ Mn²⁺, und deren Mischungen.
Solche äußerst bevorzugten Tenside sind ausgewählt aus linearen oder verzweigten Alkylbenzolsulfonaten der Formel A-3 in der R' und R" zusammen 9 bis 19, vorzugsweise 11 bis 15 und insbesondere 11 bis 13 C-Atome enthalten. Ein ganz besonders bevorzugter Vertreter läßt sich durch die Formel A-3a beschreiben:

Auch Tenside der Formel A3 sind in der Tensidmischung vorzugsweise zu einem bestimmten Gewichtsanteil enthalten, wobei sich die Mengenangaben auf die gesamte Tensidmischung, d.h. auf die Gesamtmenge an allen Tensiden beziehen. Diese Summe der Tenside wird erfindungsgemäß als 100% normiert.

Erfindungsgemäß bevorzugte Tensidmischungen oder Waschmittel sind dadurch gekennzeichnet, daß sie/es bezogen auf die Gesamtmenge der Tenside 17,5 bis 35 Gew.-%, vorzugsweise 18 bis 32,5 Gew.-%, weiter bevorzugt 18,5 bis 30 Gew.-%, noch weiter bevorzugt 19 bis 27,5 Gew.-% und insbesondere 20 bis 25 Gew.-% Tenside aus der Gruppe umfassend C₉₋₁₃-Alkylbenzolsulfonate, Olefinsulfonate, C₁₂₋₁₈-Alkansulfonate, Estersulfonate, Alk(en)ylsulfate, und Mischungen daraus enthalten.

Als zweites wesentliches Tensid enthalten die erfindungsgemäßen Tensidmischungen oder Waschmittel mindestens ein nichtionisches Tensid der Formel (I)

R¹O-[G]ₚ (I),

in der R¹ für -(CH₂)₇-CH₃ oder -(CH₂)₉-CH₃, G für einen Zuckerrest mit 5 oder 6 Kohlenstoffatomen und p für Zahlen von 1 bis 10 steht. Dieses nichtionische Tensid der Formel (I) ist in einer Menge von 10 bis 90 Gew.-%, bezogen auf die Gesamtmenge aller nichtionischen Tenside enthalten.

In Formel (I) steht R¹ für einen n-Octyl- oder einen n-Decylrest. Der Zuckerrest G kann aus Zuckern mit 5 (Pentosen) oder 6 (Hexosen) Kohlenstoffatomen gebildet werden, der Oligomerisierungsgrad p kann von 1 bis 10 betragen.

Als nichtionische(s) Tensid(e) der Formel (I) erfindungsgemäß bevorzugt einsetzbar sind n-Octyl-Ribosid, n-Octyl-Arabinosid, n-Octyl-Xylosid, n-Octyl-Lyxosid, n-Octyl-Allosid, n-Octyl-Altrosid, n-Octyl-Glucosid, n-Octyl-Mannosid, n-Octyl-Gulosid, n-Octyl-Idosid, n-Octyl-Galactosid,
n-Octyl-Talosid, n-Decyl-Ribosid, n-Decyl-Arabinosid, n-Decyl-Xylosid, n-Decyl-Lyxosid, n-Decyl-Allosid, n-Decyl-Altrosid, n-Decyl-Glucosid, n-Decyl-Mannosid, n-Decyl-Gulosid, n-Decyl-Idosid, n-Decyl-Galactosid sowie n-Decyl-Talosid.
Besonders bevorzugte nichtionische Tenside der Formel (I) leiten sich von Glucose ab und lassen sich durch die Formel (la) beschreiben: in der n für 7 [entsprechend einem Octylrest -(CH₂)₇-CH₃] oder 9 [entsprechend einem Decylrest - (CH₂)₉-CH₃] und p für Zahlen von 1 bis 10 steht.
Besonders bevorzugte nichtionische Tenside der Formel (la) lassen sich durch die Formeln (la-1) und (Ia-2) beschreiben: in denen p für Zahlen von 1 bis 10 steht.

Der Oligomerisierungsgrad p in den Formeln (I), (Ia), (Ia-1) und (Ia-2) beträgt erfindungsgemäß 1 bis 10. Vorzugsweise ist er < 8, weiter bevorzugt < 6, noch weiter bevorzugt < 4 und insbesondere < 2. Besonders bevorzugte erfindungsgemäße Tensidmischungen oder Waschmittel enthalten nichtionische Tenside der Formeln (I), (Ia), (Ia-1) oder (Ia-2), in denen p für Zahlen von 1,4 bis 1,8, vorzugsweise von 1,45 bis 1,75, weiter bevorzugt von 1,5 bis 1,7 und insbesondere von 1,55 bis 1,65 steht.

Diese gebrochenen Oligomerisierungsgrade werden durch Mischungen verwirklicht, die variierende Mengen an Tensiden der Formeln (I), (Ia), (Ia-1) oder (Ia-2) enthalten, in denen p für das einzelne Molekül für eine ganze Zahl, vorzugsweise für 1, 2, 3 oder 4 steht.

Erfindungsgemäß bevorzugte Tensidmischungen oder Waschmittel enthalten Mischungen nichtionischer Tenside der Formeln (la-3) bis (Ia-10) wobei besonders bevorzugte erfindungsgemäße Tensidmischungen oder Waschmittel ausschließlich Mischungen nichtionischer Tenside der Formeln (Ia-3) bis (Ia-8) enthalten und mittlere Oligomerisierungsgrade p von 1,4 bis 1,8, vorzugsweise von 1,45 bis 1,75, weiter bevorzugt von 1,5 bis 1,7 und insbesondere von 1,55 bis 1,65 aufweisen.

Zusammenfassend sind erfindungsgemäß bevorzugte Tensidmischungen bzw. Waschmittel dadurch gekennzeichnet, daß sie/es ein nichtionisches Tensid der Formel (I) enthält, in der G für einen Glucoserest und p für Zahlen von 1,4 bis 1,8, vorzugsweise von 1,45 bis 1,75, weiter bevorzugt von 1,5 bis 1,7 und insbesondere von 1,55 bis 1,65 steht.

Erfindungsgemäß ist das nichtionische Tensid der Formel (I) in einer Menge von 10 bis 90 Gew.-%, bezogen auf die Gesamtmenge aller nichtionischen Tenside in der erfindungsgemäßen Tensidmischung bzw. im erfindungsgemäßen Waschmittel enthalten. Bevorzugte erfindungsgemäße Tensidmischungen oder Waschmittel sind dadurch gekennzeichnet, daß das nichtionische Tensid der Formel (I) in einer Menge von 40 bis 50 Gew.-%, jeweils bezogen auf die Gesamtmenge aller nichtionischen Tenside enthalten ist.

Wie bereits erwähnt, enthält die erfindungsgemäße Tensidmischung bzw. das erfindungsgemäße Waschmittel mindestens ein weiteres nichtionisches Tensid. Solche Verbindungen sind beispielsweise
- mit einem Methyl- oder C₂ - C₆ - Alkylrest endgruppenverschlossene Anlagerungsprodukte von 2 bis 50 Mol Ethylenoxid und/oder 0 bis 5 Mol Propylenoxid an lineare und verzweigte Fettalkohole mit 8 bis 30 C-Atomen, an Fettsäuren mit 8 bis 30 C-Atomen und an Alkylphenole mit 8 bis 15 C-Atomen in der Alkylgruppe, wie beispielsweise die unter den Verkaufsbezeichnungen Dehydol® LS, Dehydol® LT (Cognis) erhältlichen Typen,
- Polyolfettsäureester, wie beispielsweise das Handelsprodukt Hydagen® HSP (Cognis) oder Sovermol - Typen (Cognis),
- alkoxilierte Triglyceride,
- alkoxilierte Fettsäurealkylester der Formel R³⁷CO-(OCH₂CHR³⁸)_{w}OR³⁹, (TIV),
   in der R³⁷CO für einen linearen oder verzweigten, gesättigten und/oder ungesättigten Acylrest mit 6 bis 22 Kohlenstoffatomen, R³⁸ für Wasserstoff oder Methyl, R³⁹ für lineare oder verzweigte Alkylreste mit 1 bis 4 Kohlenstoffatomen und w für Zahlen von 1 bis 20 steht,
- Aminoxide,
- Hydroxymischether,
- Sorbitanfettsäureester und Anlagerungeprodukte von Ethylenoxid an Sorbitanfettsäureester wie beispielsweise die Polysorbate,
- Zuckerfettsäureester und Anlagerungsprodukte von Ethylenoxid an Zuckerfettsäureester,
- Anlagerungsprodukte von Ethylenoxid an Fettsäurealkanolamide und Fettamine,
- Fettsäure-N-alkylglucamide.

Mit besonderem Vorzug enthält die erfindungsgemäße Tensidmischung bzw. das erfindungsgemäße Waschmittel mindestens ein weiteres nichtionisches Tensid aus der Gruppe der Fettalkoholethoxylate, da diese Tenside zusammen mit den beiden anderen Tensiden auch bei niedrigen Waschtemperaturen leistungsstarke Waschmittel ergeben und im Falle flüssiger Zubereitungen exzellente Kältestabilität aufweisen.

Demnach enthalten bevorzugte erfindungsgemäße Tensidmischungen bzw. erfindungsgemäße Waschmittel zusätzlich mindestens ein nichtionisches Tensid der Formel

R²-O-(AO)ₘ-H,

in der
- R²: für einen linearen oder verzweigten, substituierten oder unsubstituierten Alkyl-, Aryl- oder Alkylarylrest,
- AO: für eine Ethylenoxid- (EO) oder Propylenoxid- (PO) Gruppierung,
- m: für ganze Zahlen von 1 bis 50 stehen.

In der vorstehend genannten Formel steht R² für einen linearen oder verzweigten, substituierten oder unsubstituierten Alkyl-, Aryl- oder Alkylarylrest, vorzugsweise für einen linearen, unsubstituierten Alkylrest, besonders bevorzugt für einen Fettalkoholrest. Bevorzugte Reste R² sind ausgewählt aus Decyl-, Undecyl-, Dodecyl-, Tridecyl-, Tetradecyl, Pentadecyl-, Hexadecyl-, Heptadecyl-, Octadecyl-, Nonadecyl-, Eicosylresten und deren Mischungen, wobei die Vertreter mit gerader Anzahl an C-Atomen bevorzugt sind. Besonders bevorzugte Reste R² sind abgeleitet von C₁₂-C₁₈-Fettalkoholen, beispielsweise von Kokosfettalkohol, Talgfettalkohol, Lauryl-, Myristyl-, Cetyl- oder Stearylalkohol oder von C₁₀-C₂₀-Oxoalkoholen.
AO steht für eine Ethylenoxid- (EO) oder Propylenoxid- (PO) Gruppierung, vorzugsweise für eine Ethylenoxidgruppierung. Der Index n steht für eine ganze Zahl von 1 bis 50, vorzugsweise von 1 bis 20 und insbesondere von 2 bis 10. Ganz besonders bevorzugt steht n für die Zahlen 2, 3, 4, 5, 6, 7 oder 8.
Zusammenfassend sind besonders bevorzugte Tenside c) ausgewählt aus Fettalkoholethoxylaten der Formel C-1 mit k = 11 bis 19, m = 2, 3, 4, 5, 6, 7 oder 8. Ganz besonders bevorzugte Vertreter sind C₁₂₋₁₈ Fettalkohole mit 7 EO (k = 11-17, m = 7 in Formel C-1).

Auch das Tensid c) ist in der Tensidmischung zu einem bestimmten Gewichtsanteil enthalten, wobei sich die Mengenangaben auf die gesamte Tensidmischung, d.h. auf die Gesamtmenge an den drei Tensiden a) + b) + c) beziehen. Diese Summe der drei Tenside wird erfindungsgemäß als 100% normiert, auch wenn die Tensidmischung nicht zu 100% aus den drei Tensiden a), b) und c) bestehen sollte.

Die Aussagen über bevorzugte anionische und nichtionische Tenside, die zusätzlich zu den Tensiden der Formel (I) eingesetzt werden, zusammenfassend, sind erfindungsgemäße Tensidmischungen oder Waschmittel bevorzugt, die
i) mindestens ein anionisches Tensid der Formel R¹-O-(AO)ₙ-SO₃⁻X⁺,
ii) mindestens ein anionisches Tensid der Formel R³-A-SO₃⁻Y⁺
iii) mindestens ein nichtionisches Tensid der Formel R²-O-(AO)ₘ-H,
enthalten, in denen
- R¹, R², R³: unabhängig voneinander für einen linearen oder verzweigten, substituierten oder unsubstituierten Alkyl-, Aryl- oder Alkylarylrest,
- AO: für eine Ethylenoxid- (EO) oder Propylenoxid- (PO) Gruppierung,
- n,m: für ganze Zahlen von 1 bis 50,
- A: für -O- oder eine chemische Bindung,
- X, Y: unabhängig voneinander für ein einwertiges Kation oder den n-ten Teil eines n-wertigen Kations stehen.

Die Tenside i) und ii) wurden weiter oben als bevorzugte Tenside a) mit den Formeln (A-2) bzw. (A-3) beschrieben, das Tensid iii) als bevorzugtes Tensid mit der Formel (C-1).

Bevorzugte erfindungsgemäße Tensidmischungen oder Waschmittel enthalten neben den Tensiden der Formel (I) (Tensid b)) Fettalkoholethersulfat(e), Fettalkoholethoxylat(e) und Alkylbenzolsulfonat(e) als Tenside a) bzw. c). Ganz besonders bevorzugt werden diese innerhalb noch engerer Mengenbereiche eingesetzt. Äußerst bevorzugte Tensidmischungen oder Waschmittel enthalten bezogen auf die Gesamtmenge der Tenside
- 30 bis 35 Gew.-%, vorzugsweise 31 bis 34 Gew.-% und insbesondere 32 bis 33 Gew.-% Fettalkoholethersulfat(e) [Tensid i) aus der Gruppe a)],
- 23 bis 28 Gew.-%, vorzugsweise 24 bis 27 Gew.-% und insbesondere 25 bis 26 Gew.-% Alkylbenzolsulfonat(e) [Tensid ii) aus der Gruppe a)].
- 11,5 bis 14 Gew.-%, vorzugsweise 12 bis 13,5 Gew.-% und insbesondere 12,5 bis 13 Gew.-% n-Octyl- und/oder n-Decyl-Glycoside [Tensid(e) der Formel (I)],
- 11,5 bis 14 Gew.-%, vorzugsweise 12 bis 13,5 Gew.-% und insbesondere 12,5 bis 13 Gew.-% Fettalkoholethoxylat(e) [Tensid iii) aus der Guppe c)].

Insbesondere bevorzugte Tensidmischungen oder flüssige Waschmittel enthalten bezogen auf die Gesamtmenge der Tenside
- 11,5 bis 14 Gew.-%, vorzugsweise 12 bis 13,5 Gew.-% und insbesondere 12,5 bis 13 Gew.-% Tensid(e) der Formel (la) in der n für 7 [entsprechend einem Octylrest -(CH₂)₇-CH₃] oder 9 [entsprechend einem Decylrest -(CH₂)₉-CH₃] und p für Zahlen von 1 bis 10 steht,
- 30 bis 35 Gew.-%, vorzugsweise 31 bis 34 Gew.-% und insbesondere 32 bis 33 Gew.-% Fettalkoholethersulfat(e) [Tensid i)] der Formel A-2 mit k = 11 bis 19, n = 2, 3, 4, 5, 6, 7 oder 8, besonders bevorzugt Na-C₁₂₋₁₄ Fettalkoholethersulfate mit 3 EO (k = 11-13, n = 3),
- 23 bis 28 Gew.-%, vorzugsweise 24 bis 27 Gew.-% und insbesondere 25 bis 26 Gew.-% Alkylbenzolsulfonat(e) [Tensid ii)] der Formel A-3 in der R' und R" zusammen 9 bis 19, vorzugsweise 11 bis 15 und insbesondere 11 bis 13 C-Atome enthalten, besonders bevorzugt Alkylbenzolsulfonat(e) [Tensid ii)] der Formel A-3a
- 11,5 bis 14 Gew.-%, vorzugsweise 12 bis 13,5 Gew.-% und insbesondere 12,5 bis 13 Gew.-% Fettalkoholethoxylat(e) [Tensid iii)] der Formel C-1 mit k = 11 bis 19, m = 2, 3, 4, 5, 6, 7 oder 8, besonders bevorzugt C₁₂₋₁₈ Fettalkohole mit 7 EO (k = 11-17, m = 7).

Das erfindungsgemäße Tensidsystem ist in den erfindungsgemäßen Waschmitteln - bezogen auf die Gesamtmenge des Waschmittels- in Mengen von 1 bis 40 Gew.-%, vorzugsweise von 2,5 bis 39 Gew.-%, weiter bevorzugt von 5 bis 38 Gew.-%, noch weiter bevorzugt von 7,5 bis 37 Gew.-%, noch weiter bevorzugt von 8,5 bis 36 Gew.-% und insbesondere von 10 bis 35 Gew.-% enthalten.

Bevorzugte Waschmittel enthalten bezogen auf die Gesamtmenge des Wasch Reinigungsmittels 2 bis 25 Gew.-%, vorzugsweise 2,5 bis 20 Gew.-%, weiter bevorzugt 3 bis 17,5 Gew.-% und insbesondere 5 bis 12,5 Gew.-% Fettalkoholethersulfat(e) [Tensid i)].

Weiter bevorzugte Waschmittel enthalten bezogen auf die Gesamtmenge des Waschmittels 2,5 bis 20 Gew.-%, vorzugsweise 3 bis 18 Gew.-%, weiter bevorzugt 3,5 bis 17 Gew.-%, noch weiter bevorzugt 4 bis 15 Gew.-% und insbesondere 5 bis 10 Gew.-% Tenside aus der Gruppe umfassend C₉₋₁₃-Alkylbenzolsulfonate, Olefinsulfonate, C₁₂₋₁₈-Alkansulfonate Estersulfonate, Alk(en)ylsulfate, und Mischungen daraus [Tensid ii)].

Weiter bevorzugte Waschmittel enthalten bezogen auf die Gesamtmenge des Waschmittels 1 bis 15 Gew.-%, vorzugsweise 2 bis 14 Gew.-%, weiter bevorzugt 2,5 bis 13 Gew.-%, noch weiter bevorzugt 3 bis 10 Gew.-% und insbesondere 3,5 bis 6 Gew.-% Fettalkoholethoxylat(e) [Tensid iii)].

Insbesondere bevorzugte Waschmittel enthalten nichtionische Tenside in bestimmten Mengen. Äußerst bevorzugte erfindungsgemäße Waschmittel sind dadurch gekennzeichnet, daß die Gesamtmenge an nichtionischen Tensiden bezogen auf das Gewicht des Waschmittels 1 bis 20 Gew.-%, vorzugsweise 2 bis 15 Gew.-%, weiter bevorzugt 2,5 bis 12,5 Gew.-%, noch weiter bevorzugt 3 bis 11 Gew.-% und insbesondere 4 bis 10 Gew.-% beträgt.

Es hat sich für die Kaltwaschleistung und die Kältestabilität als vorteilhaft erwiesen, wenn die erfindungsgemäßen Waschmittel zusätzlich Seife(n) enthalten. Bevorzugte erfindungsgemäße Waschmittel sind dabei dadurch gekennzeichnet, daß sie - bezogen auf ihr Gewicht - 0,5 bis 15 Gew.-%, vorzugsweise 1 bis 12,5 Gew.-%, weiter bevorzugt 1,5 bis 10 Gew.-%, noch weiter bevorzugt 2 bis 7,5 Gew.-% und insbesondere 2,5 bis 6 Gew.-% Seife(n) enthalten.

Zusätzlich zu dem erfindungsgemäßen Tensidsystem kann das erfindungsgemäße Wasch weitere Inhaltsstoffe enthalten, die die anwendungstechnischen und/oder ästhetischen Eigenschaften des Wasch- oder Reinigungsmittels weiter verbessern. Im Rahmen der vorliegenden Erfindung enthält das Waschmittel vorzugsweise zusätzlich einen oder mehrere Stoffe aus der Gruppe der Gerüststoffe, Bleichmittel, Elektrolyte, nichtwässrigen Lösungsmittel, pH-Stellmittel, Parfüme, Parfümträger, Fluoreszenzmittel, Farbstoffe, Hydrotrope, Schauminhibitoren, Silikonöle, Antiredepositionsmittel, Vergrauungsinhibitoren, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel, Quell- und Schiebefestmittel, weichmachenden Komponenten sowie UV-Absorber.

Als Gerüststoffe, die in dem Waschmittel enthalten sein können, sind insbesondere Silikate, Aluminiumsilikate (insbesondere Zeolithe), Carbonate, Salze organischer Di- und Polycarbonsäuren sowie Mischungen dieser Stoffe zu nennen.

Organische Gerüststoffe, welche in dem Waschmittel vorhanden sein können, sind beispielsweise die in Form ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Aminocarbonsäuren, Nitrilotriessigsäure (NTA), Methylglycindiessigsäure (MGDA) und deren Abkömmlinge sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Als Gerüststoffe sind weiter polymere Polycarboxylate geeignet. Dies sind beispielsweise die Alkalimetallsalze der Polyacrylsäure oder der Polymethacrylsäure, zum Beispiel solche mit einer relativen Molekülmasse von 600 bis 750.000 g / mol.

Geeignete Polymere sind insbesondere Polyacrylate, die bevorzugt eine Molekülmasse von 1.000 bis 15.000 g / mol aufweisen. Aufgrund ihrer überlegenen Löslichkeit können aus dieser Gruppe wiederum die kurzkettigen Polyacrylate, die Molmassen von 1.000 bis 10.000 g / mol, und besonders bevorzugt von 1.000 bis 5.000 g / mol, aufweisen, bevorzugt sein.

Geeignet sind weiterhin copolymere Polycarboxylate, insbesondere solche der Acrylsäure mit Methacrylsäure und der Acrylsäure oder Methacrylsäure mit Maleinsäure. Zur Verbesserung der Wasserlöslichkeit können die Polymere auch Allylsulfonsäuren, wie Allyloxybenzolsulfonsäure und Methallylsulfonsäure, als Monomer enthalten.

In flüssigen Waschmitteln werden bevorzugt lösliche Gerüststoffe, wie beispielsweise Citronensäure, oder Acrylpolymere mit einer Molmasse von 1.000 bis 5.000 g / mol eingesetzt.

Es ist bevorzugt, daß die Waschmittel ein Enzym oder eine Mischung aus Enzymen enthalten. Geeignet sind insbesondere solche aus der Klasse der Hydrolasen wie der Proteasen, (Poly)Esterasen, Lipasen, Amylasen, Glykosylhydrolasen, Cellulasen, Hemicellulase, Cutinasen, β-Glucanasen, Oxidasen, Peroxidasen, Mannanasen, Perhydrolasen, Oxireduktasen und/oder Laccasen. Die Menge an Enzym bzw. an den Enzymen beträgt vorzugsweise 0,01 bis 10 Gew.-%, vorzugsweise 0,12 bis etwa 3 Gew.-%, bezogen auf das gesamte Waschmittel. In flüssigen Formulierungen werden die Enzyme bevorzugt als Enzymflüssigformulierung(en) eingesetzt.

Bevorzugte Waschmittel sind flüssig und enthalten vorzugsweise Wasser als Hauptlösungsmittel. Dabei ist es bevorzugt, dass das Waschmittel mehr als 5 Gew.-%, bevorzugt mehr als 15 Gew.-% und insbesondere bevorzugt mehr als 25 Gew.-%, jeweils bezogen auf die Gesamtmenge an Waschmittel, Wasser enthält.
Besonders bevorzugte erfindungsgemäße flüssige Waschmittel enthalten - bezogen auf ihr Gewicht - 5 bis 90 Gew.-%, bevorzugt 10 bis 85 Gew.-%, besonders bevorzugt 25 bis 75 Gew.-% und insbesondere 35 bis 65 Gew.-% Wasser.

Daneben können dem Waschmittel nichtwässrige Lösungsmittel zugesetzt werden. Geeignete nichtwässrige Lösungsmittel umfassen ein- oder mehrwertige Alkohole, Alkanolamine oder Glykolether, sofern sie im angegebenen Konzentrationsbereich mit Wasser mischbar sind. Vorzugsweise werden die Lösungsmittel ausgewählt aus Ethanol, n-Propanol, i-Propanol, Butanolen, Glykol, Propandiol, Butandiol, Methylpropandiol, Glycerin, Diglykol, Propyldiglycol, Butyldiglykol, Hexylenglycol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethylether, Propylenglykolethylether, Propylenglykolpropylether, Dipropylenglykolmonomethylether, Dipropylenglykolmonoethylether, Methoxytriglykol, Ethoxytriglykol, Butoxytriglykol, 1-Butoxyethoxy-2-propanol, 3-Methyl-3-methoxybutanol, Propylen-glykol-t-butylether, Di-n-octylether sowie Mischungen dieser Lösungsmittel. Es ist allerdings bevorzugt, dass das Waschmittel einen Alkohol, insbesondere Ethanol und/oder Glycerin, in Mengen zwischen 0,5 und 5 Gew.-%, bezogen auf das gesamte Waschmittel enthält.

Neben diesen Bestandteilen kann ein flüssiges Waschmittel dispergierte Partikel, deren Durchmesser entlang ihrer größten räumlichen Ausdehnung vorzugsweise 1 bis 2000 µm beträgt, enthalten.

Partikel können im Sinne dieser Erfindung Kapseln, Abrasivstoffe als auch Pulver, Granulate oder Compounds von in dem Waschmittel unlöslichen Verbindungen sein, wobei Kapseln bevorzugt sind.

Unter dem Begriff "Kapsel" werden einerseits Aggregate mit einer Kern-Hülle-Struktur und andererseits Aggregate mit einer Matrix verstanden. Kern-Hülle-Kapseln enthalten mindestens einen festen oder flüssigen Kern, der von mindestens einer kontinuierlichen Hülle, insbesondere einer Hülle aus Polymer(en), umschlossen ist.

Im Inneren der Kapseln können empfindliche, chemisch oder physikalisch inkompatible sowie flüchtige Komponenten (= Wirkstoffe) des flüssigen Waschmittels lager- und transportstabil eingeschlossen werden. In den Kapseln können sich beispielsweise optische Aufheller, Tenside, Komplexbildner, Bleichmittel, Bleichaktivatoren, Farb- und Duftstoffe, Antioxidantien, Gerüststoffe, Enzyme, Enzym-Stabilisatoren, antimikrobielle Wirkstoffe, Vergrauungsinhibitoren, Antiredepositionsmittel, pH-Stellmittel, Elektrolyte, Waschkraftverstärker, Vitamine, Proteine, Schauminhibitoren und UV-Absorber befinden. Die Füllungen der Kapseln können Feststoffe oder Flüssigkeiten in Form von Lösungen oder Emulsionen bzw. Suspensionen sein.

Die Kapseln können im herstellungsbedingten Rahmen eine beliebige Form aufweisen, sie sind jedoch bevorzugt näherungsweise kugelförmig. Ihr Durchmesser entlang ihrer größten räumlichen Ausdehnung kann je nach den in ihrem Inneren enthaltenen Komponenten und der Anwendung zwischen 1 µm und 2000 µm liegen.

Alternativ können auch Partikel eingesetzt werden, die keine Kern-Hülle-Struktur aufweisen, sondern in denen der Wirkstoff in einer Matrix aus einem matrix-bildenden Material verteilt ist. Solche Partikel werden auch als "Matrixpartikel" bezeichnet.

Die Matrixbildung erfolgt bei diesen Materialien beispielsweise über Gelierung, Polyanion-Polykation-Wechselwirkungen oder Polyelektrolyt-Metallion-Wechselwirkungen und ist im Stand der Technik genauso wie die Herstellung von Partikeln mit diesen matrix-bildenden Materialien wohl bekannt. Ein beispielhaftes matrix-bildendes Material ist Alginat. Zur Herstellung Alginat-basierter Speckles wird eine wässrige Alginat-Lösung, welche auch den einzuschließenden Wirkstoff bzw. die einzuschließenden Wirkstoffe enthält, vertropft und anschließend in einem Ca²⁺-Ionen oder Al³⁺-Ionen enthaltendem Fällbad ausgehärtet. Alternativ können anstelle von Alginat andere, matrix-bildende Materialien eingesetzt werden.

Die Kapseln können stabil in den flüssigen Waschmitteln dispergiert werden. Stabil bedeutet, dass die Waschmittel bei Raumtemperatur über einen Zeitraum von mindestens 4 Wochen und bevorzugt von mindestens 6 Wochen stabil sind, ohne dass die Partikel in dem Mittel aufrahmen oder sedimentieren.

Die Freisetzung der Wirkstoffe aus den Kapseln erfolgt üblicherweise durch Zerstörung der Hülle bzw. der Matrix infolge mechanischer, thermischer, chemischer oder enzymatischer Einwirkung.

In einer bevorzugten Ausführungsform enthalten die flüssigen Waschmittel Kapseln in denen ein oder mehrere Duftstoffe enthalten sind.

Alternativ können die Partikel Abrasivstoffe wie Kügelchen aus Kunststoff oder Calciumcarbonat als auch Pulver, Granulate oder Compounds von in dem Waschmittel unlöslichen Verbindungen umfassen.

In einer bevorzugten Ausführungsform der Erfindung enthalten die flüssigen Waschmittel gleiche oder verschiedene Partikel in Mengen von 0,05 bis 10 Gew.-%, insbesondere 0,1 bis 8 Gew.-% und äußerst bevorzugt 0,2 bis 5 Gew.-%.

### Beispiele:

Alle Angaben in Gew.-%.

Tabelle 1 zeigt ein erfindungsgemäßes Flüssigwaschmittel B im Vergleich mit einem handelsüblichen Flüssigwaschmittel A:

**Tabelle 1:**

| | A (Referenz) | B |
|---|---|---|
| C₉₋₁₃Alkylbenzolsulfonat, Na-Salz | 8 | 8 |
| C₁₂₋₁₈ Fettalkohol mit 7 EO | 8 | 4 |
| C₁₂₋₁₄ Fettalkoholethersulfat mit 2 EO | 10 | 10 |
| C₁₂₋₁₈ Fettsäure, Na-Salz | 5 | 5 |
| Zitronensäure | 3 | 3 |
| Natriumhydroxid, 50% | 3,5 | 3,5 |
| Borsäure | 1 | 1 |
| Enzyme | 1,5 | 1,5 |
| Parfüm | 1,5 | 1,5 |
| Propandiol | 2,5 | 2,5 |
| Ethanol | 2 | 2 |
| Optischer Aufheller | 0,1 | 0,1 |
| Phosphonsäure, Na-Salz | 0,5 | 0,5 |
| C₈₋₁₀-Alkylglucosid, Oligomerisierungsgrad 1,6 | 0 | 4 |
| Wasser | auf 100 | auf 100 |

Für die Waschversuche wurden Haushaltswaschmaschinen (Miele W 1614) mit 3,5 kg Begleitwäsche sowie angeschmutzten Stofflappen beladen. Zusätzlich wurden 80g / 75ml des zu prüfenden Waschmittels zudosiert und bei 20°C gewaschen. Es wurde Waschmittel A aus Tabelle 1 als Referenz verwendet und mit dem erfindungsgemäßen Waschmittel B verglichen. In Rezeptur B wurde die Hälfte des C₁₂₋₁₈-Fettalkohol mit 7 EO gegen das erfindungsgemäß eingesetzte Tensid ausgetauscht. Nach hängender Trocknung und Mangeln der Stofflappen wurde deren Weißgrad spektralphotometrisch (Minolta CR400-1) bestimmt.
In der Tabelle 2 sind die Messwerte der erfindungsgemäßen Rezepturen als Differenz zur Formulierung A als Mittelwerte von 6 Bestimmungen angegeben. Positive Werte zeigen eine Verbesserung der Waschleistung und eine stärkere Auswaschung des Flecks. Die angeschmutzten Textilen wurden selbst hergestellt.

Es sind gute Effekte mit bis zu 6 Einheiten Verbesserung an fettigen Anschmutzungen bei 20°C zu sehen.

**Tabelle 2:**

| Anschmutzung | Differenz A gegen B | LSD |
|---|---|---|
| Staub-Hautfett / Öl | 6,7 | 2,6 |
| Make-Up | 3,7 | 2,5 |
| Schmalz, eingefärbt | 2,6 | 1,7 |

## Patentansprüche

1. Tensidmischung, enthaltend
a) mindestens ein anionisches Tensid,
b) mindestens ein nichtionisches Tensid der Formel (I)
R¹O-[G]ₚ (I),
in der R¹ für -(CH₂)₇-CH₃ oder -(CH₂)₉-CH₃, G für einen Zuckerrest mit 5 oder 6 Kohlenstoffatomen und p für Zahlen von 1 bis 10 steht,
**dadurch gekennzeichnet, daß** das nichtionische Tensid der Formel (I) in einer Menge von 35 bis 55 Gew.-%, bezogen auf die Gesamtmenge aller nichtionischen Tenside enthalten ist.

2. Tensidmischung nach Anspruch 1, enthaltend zusätzlich mindestens ein nichtionisches Tensid der Formel
R²-O-(AO)ₘ-H,
in der
R² für einen linearen oder verzweigten, substituierten oder unsubstituierten Alkyl-, Aryl- oder Alkylarylrest,
AO für eine Ethylenoxid- (EO) oder Propylenoxid- (PO) Gruppierung,
m für ganze Zahlen von 1 bis 50 stehen.

3. Waschmittel für die textile Haushaltswäsche, enthaltend
a) mindestens ein anionisches Tensid,
b) mindestens ein nichtionisches Tensid der Formel (I)
R¹O-[G]ₚ (I),
in der R¹ für -(CH₂)₇-CH₃ oder -(CH₂)₉-CH₃, G für einen Zuckerrest mit 5 oder 6 Kohlenstoffatomen und p für Zahlen von 1 bis 10 steht,
**dadurch gekennzeichnet, daß** das nichtionische Tensid der Formel (I) in einer Menge von 35 bis 55 Gew.-% bezogen auf die Gesamtmenge aller nichtionischen Tenside enthalten ist.

4. Tensidmischung nach einem der Ansprüche 1 oder 2 oder Waschmittel nach Anspruch 3, **dadurch gekennzeichnet, daß** das nichtionische Tensid der Formel (I) in einer Menge von 40 bis 50 Gew.-%, jeweils bezogen auf die Gesamtmenge aller nichtionischen Tenside enthalten ist.

5. Tensidmischung nach einem der Ansprüche 1, 2 oder 4 oder Waschmittel nach einem der Ansprüche 3 oder 4, **dadurch gekennzeichnet, daß** sie/es ein nichtionisches Tensid der Formel (I) enthält, in der G für einen Glucoserest und p für Zahlen von 1,4 bis 1,8, vorzugsweise von 1,45 bis 1,75, weiter bevorzugt von 1,5 bis 1,7 und insbesondere von 1,55 bis 1,65 steht.

6. Tensidmischung nach einem der Ansprüche 1, 2, 4 oder 5 oder Waschmittel nach einem der Ansprüche 3 bis 5, **dadurch gekennzeichnet, daß** sie
i) mindestens ein anionisches Tensid der Formel R¹-O-(AO)ₙ-SO₃⁻X⁺,
ii) mindestens ein anionisches Tensid der Formel R³-A-SO₃⁻Y⁺
iii) mindestens ein nichtionisches Tensid der Formel R²-O-(AO)ₘ-H,
enthält, in denen
R¹, R², R³ unabhängig voneinander für einen linearen oder verzweigten, substituierten oder unsubstituierten Alkyl-, Aryl- oder Alkylarylrest,
AO für eine Ethylenoxid- (EO) oder Propylenoxid- (PO) Gruppierung,
n,m für ganze Zahlen von 1 bis 50,
A für -O- oder eine chemische Bindung,
X, Y unabhängig voneinander für ein einwertiges Kation oder den n-ten Teil eines n-wertigen Kations stehen.

7. Waschmittel nach einem der Ansprüche 3 bis 6, **dadurch gekennzeichnet, daß** es bezogen auf sein Gewicht 2 bis 25 Gew.-%, vorzugsweise 2,5 bis 20 Gew.-%, weiter bevorzugt 3 bis 17,5 Gew.-% und insbesondere 5 bis 12,5 Gew.-% Fettalkoholethersulfat(e) [Tensid i)] enthält.

8. Waschmittel nach einem der Ansprüche 3 bis 7, **dadurch gekennzeichnet, daß** es bezogen auf sein Gewicht 2,5 bis 20 Gew.-%, vorzugsweise 3 bis 18 Gew.-%, weiter bevorzugt 3,5 bis 17 Gew.-%, noch weiter bevorzugt 4 bis 15 Gew.-% und insbesondere 5 bis 10 Gew.-% Tenside aus der Gruppe umfassend C₉₋₁₃-Alkylbenzolsulfonate, Olefinsulfonate, C₁₂₋₁₈-Alkansulfonate Estersulfonate, Alk(en)ylsulfate, und Mischungen daraus [Tensid ii)] enthält.

9. Waschmittel nach einem der Ansprüche 3 bis 8, **dadurch gekennzeichnet, daß** es bezogen auf sein Gewicht 1 bis 15 Gew.-%, vorzugsweise 2 bis 14 Gew.-%, weiter bevorzugt 2,5 bis 13 Gew.-%, noch weiter bevorzugt 3 bis 10 Gew.-% und insbesondere 3,5 bis 6 Gew.-% Fettalkoholethoxylat(e) [Tensid iii)] enthält.

10. Waschmittel nach einem der Ansprüche 3 bis 9, **dadurch gekennzeichnet, daß** die Gesamtmenge an nichtionischen Tensiden bezogen auf das Gewicht des Wasch- oder Reinigungsmittels 1 bis 20 Gew.-%, vorzugsweise 2 bis 15 Gew.-%, weiter bevorzugt 2,5 bis 12,5 Gew.-%, noch weiter bevorzugt 3 bis 11 Gew.-% und insbesondere 4 bis 10 Gew.-% beträgt.

11. Waschmittel gemäß einem der Ansprüche 3 bis 10, **dadurch gekennzeichnet, daß** es - bezogen auf sein Gewicht - 0,5 bis 15 Gew.-%, vorzugsweise 1 bis 12,5 Gew.-%, weiter bevorzugt 1,5 bis 10 Gew.-%, noch weiter bevorzugt 2 bis 7,5 Gew.-% und insbesondere 2,5 bis 6 Gew.-% Seife(n) enthält.

## Claims

1. A surfactant mixture containing
a) at least one anionic surfactant,
b) at least one nonionic surfactant of formula (I)
R¹O-[G]_{P} (I),
in which R¹ represents -(CH₂)₇-CH₃ or -(CH₂)₉-CH₃, G represents a sugar residue having 5 or 6 carbon atoms, and p represents numbers from 1 to 10,
**characterized in that** the nonionic surfactant of formula (I) is contained in an amount of from 35 to 55 wt.%, based on the total amount of all nonionic surfactants.

2. The surfactant mixture according to claim 1, additionally containing at least one nonionic surfactant of the formula
R²-O-(AO)ₘ-H,
in which
R² represents a linear or branched, substituted or unsubstituted alkyl, aryl or alkylaryl functional group,
AO represents an ethylene oxide (EO) or propylene oxide (PO) grouping,
m represents integers from 1 to 50.

3. A washing agent for textile household laundry, containing
a) at least one anionic surfactant,
b) at least one nonionic surfactant of formula (I)
R¹O-[G]_{P} (I),
in which R¹ represents -(CH₂)₇-CH₃ or -(CH₂)₉-CH₃, G represents a sugar residue having 5 or 6 carbon atoms, and p represents numbers from 1 to 10,
**characterized in that** the nonionic surfactant of formula (I) is contained in an amount of from 35 to 55 wt.% based on the total amount of all nonionic surfactants.

4. The surfactant mixture according to one of claims 1 or 2 or the washing agent according to claim 3, **characterized in that** the nonionic surfactant of formula (I) is contained in an amount of from 40 to 50 wt.%, in each case based on the total amount of all nonionic surfactants.

5. The surfactant mixture according to one of claims 1, 2 or 4 or the washing agent according to one of claims 3 or 4, **characterized in that** it contains a nonionic surfactant of formula (I), in which G represents a glucose residue and p represents numbers from 1.4 to 1.8, preferably from 1.45 to 1.75, more preferably from 1.5 to 1.7 and in particular from 1.55 to 1.65.

6. The surfactant mixture according to one of claims 1, 2, 4 or 5 or the washing agent according to one of claims 3 to 5, **characterized in that** it contains
i) at least one anionic surfactant of the formula R¹-O-(AO)ₙ-SO₃⁻X⁺,
ii) at least one anionic surfactant of the formula R³-A-SO₃⁻Y⁺
iii) at least one nonionic surfactant of the formula R²-O-(AO)ₘ-H, in which
R¹, R², R³ represent, independently of one another, a linear or branched, substituted or unsubstituted alkyl, aryl or alkylaryl functional group,
AO represents an ethylene oxide (EO) or propylene oxide (PO) grouping,
n, m represent integers from 1 to 50,
A represents -O- or a chemical bond,
X, Y represent, independently of one another, a monovalent cation or the nth part of an n-valent cation.

7. The washing agent according to one of claims 3 to 6, **characterized in that** it contains, based on the weight thereof, 2 to 25 wt.%, preferably 2.5 to 20 wt.%, more preferably 3 to 17.5 wt.% and in particular 5 to 12.5 wt.% of fatty alcohol ether sulfate(s) [surfactant i)].

8. The washing agent according to one of claims 3 to 7, **characterized in that** it contains, based on the weight thereof, 2.5 to 20 wt.%, preferably 3 to 18 wt.%, more preferably 3.5 to 17 wt.%, even more preferably 4 to 15 wt.% and in particular 5 to 10 wt.% of surfactants from the group comprising C₉-₁₃ alkylbenzene sulfonates, olefin sulfonates, C₁₂₋₁₈ alkane sulfonates, ester sulfonates, alk(en)yl sulfates, and mixtures thereof [surfactant ii)].

9. The washing agent according to one of claims 3 to 8, **characterized in that** it contains, based on the weight thereof, 1 to 15 wt.%, preferably 2 to 14 wt.%, more preferably 2.5 to 13 wt.%, even more preferably 3 to 10 wt.% and in particular 3.5 to 6 wt.% of fatty alcohol ethoxylate(s) [surfactant iii)].

10. The washing agent according to one of claims 3 to 9, **characterized in that** the total amount of nonionic surfactants, based on the weight of the washing or cleaning agent, is 1 to 20 wt.%, preferably 2 to 15 wt.%, more preferably 2.5 to 12.5 wt.%, even more preferably 3 to 11 wt.% and in particular 4 to 10 wt.%.

11. The washing agent according to one of claims 3 to 10, **characterized in that** it contains, based on the weight thereof, 0.5 to 15 wt.%, preferably 1 to 12.5 wt.%, more preferably 1.5 to 10 wt.%, even more preferably 2 to 7.5 wt.% and in particular 2.5 to 6 wt.% of soap(s).

## Revendications

1. Mélange de tensioactifs, contenant
a) au moins un tensioactif anionique,
b) au moins un tensioactif non ionique de formule (I)
R¹O-[G]_{P} (I),
dans laquelle R¹ représente -(CH₂)₇-CH₃ ou -(CH₂)₉-CH₃, G représente un radical de sucre ayant 5 ou 6 atomes de carbone et p représente des nombres compris entre 1 et 10,
**caractérisé en ce que** le tensioactif non ionique de formule (I) est présent en une quantité comprise entre 35 et 55 % en poids par rapport à la quantité totale de tous les tensioactifs non ioniques.

2. Mélange de tensioactifs selon la revendication 1, contenant en outre au moins un tensioactif non ionique de
formule
R²-O-(AO)ₘ-H,
dans laquelle
R² représente un radical alkyle, aryle ou alkylaryle, linéaire ou ramifié, substitué ou non substitué,
AO représente un groupement d'oxyde d'éthylène (OE) ou d'oxyde de propylène (OP),
m représente des nombres entiers compris entre 1 et 50.

3. Détergent pour le lavage domestique de textiles, contenant
a) au moins un tensioactif anionique,
b) au moins un tensioactif non ionique de formule (I)
R¹O-[G]_{P} (I),
dans laquelle R¹ représente -(CH₂)₇-CH₃ ou -(CH₂)₉-CH₃, G représente un radical de sucre ayant 5 ou 6 atomes de carbone et p représente des nombres compris entre 1 et 10,
**caractérisé en ce que** le tensioactif non ionique de formule (I) est présent en une quantité comprise entre 35 et 55 % en poids par rapport à la quantité totale de tous les tensioactifs non ioniques.

4. Mélange de tensioactifs selon l'une des revendications 1 ou 2 ou détergent selon la revendication 3, **caractérisé en ce que** le tensioactif non ionique de formule (I) est présent en une quantité comprise entre 40 et 50 % en poids, respectivement par rapport à la quantité totale de tous les tensioactifs non ioniques.

5. Mélange de tensioactifs selon l'une des revendications 1, 2 ou 4 ou détergent selon l'une des revendications 3 ou 4, **caractérisé en ce qu'**il contient un tensioactif non ionique de formule (I), dans laquelle G représente un radical de glucose et p représente des nombres compris entre 1,4 et 1,8, de préférence entre 1,45 et 1,75, de manière davantage préférée entre 1,5 et 1,7 et en particulier entre 1,55 et 1,65.

6. Mélange de tensioactifs selon l'une des revendications 1, 2, 4 ou 5 ou détergent selon l'une des revendications 3 à 5, **caractérisé en ce qu'**il contient
i) au moins un tensioactif anionique de formule R¹-O-(AO)ₙ-SO₃⁻X⁺,
ii) au moins un tensioactif anionique de formule R³-A-SO₃⁻Y⁺
iii) au moins un tensioactif non ionique de formule R²-O-(AO)ₘ-H, dans lesquelles
R¹, R², R³ représentent indépendamment un radical alkyle, aryle ou alkylaryle, linéaire ou ramifié, substitué ou non substitué,
AO représente un groupement d'oxyde d'éthylène (OE) ou d'oxyde de propylène (OP),
n,m représente des nombres entiers compris entre 1 et 50,
A représente -O- ou une liaison chimique,
X, Y représentent indépendamment un cation monovalent ou la n-ième partie d'un cation n-valent.

7. Détergent selon l'une des revendications 3 à 6, **caractérisé en ce qu'**il contient, par rapport à son poids, 2 à 25 % en poids, de préférence 2,5 à 20 % en poids, de manière davantage préférée 3 à 17,5 % en poids et en particulier 5 à 12,5 % en poids d'éther sulfate(s) d'alcool(s) gras [tensioactif i)].

8. Détergent selon l'une des revendications 3 à 7, **caractérisé en ce qu'**il contient, par rapport à son poids, 2,5 à 20 % en poids, de préférence 3 à 18 % en poids, de manière davantage préférée 3,5 à 17 % en poids, mieux encore 4 à 15 % en poids, et en particulier 5 à 10 % en poids de tensioactifs choisis dans le groupe constitué par les alkylbenzènesulfonates C₉₋₁₃, les oléfinosulfonates, les estersulfonates d'alcanesulfonates C₁₂₋₁₈, les alk(én)ylulfates et les mélanges de ceux-ci [tensioactif ii)].

9. Détergent selon l'une des revendications 3 à 8, **caractérisé en ce qu'**il contient, par rapport à son poids, 1 à 15 % en poids, de préférence 2 à 14 % en poids, de manière davantage préférée 2,5 à 13 % en poids, mieux encore 3 à 10 % en poids et en particulier 3,5 à 6 % en poids d'éthoxylate(s) d'alcool(s) gras [tensioactif iii)].

10. Détergent selon l'une des revendications 3 à 9, **caractérisé en ce que** la quantité totale de tensioactifs non ioniques, par rapport au poids du détergent ou du produit de nettoyage, est comprise entre 1 et 20 % en poids, de préférence entre 2 et 15 % en poids, de manière davantage préférée entre 2,5 et 12,5 % en poids, mieux encore entre 3 à 11 % en poids et en particulier entre 4 à 10 % en poids.

11. Détergent selon l'une des revendications 3 à 10, **caractérisé en ce qu'**il contient, par rapport à son poids, 0,5 à 15 % en poids, de préférence 1 à 12,5 % en poids, de manière davantage préférée 1,5 à 10 % en poids, mieux encore 2 à 7,5 % en poids et en particulier 2,5 à 6 % en poids de savon(s).
